# EUROPÄISCHE PATENTSCHRIFT

(11) **EP 1 075 007 B1**
(45) Veröffentlichungstag und Bekanntmachung des Hinweises auf die Patenterteilung: **02.10.2002**
(21) Anmeldenummer: 00114687.7
(22) Anmeldetag: 08.07.2000
(51) Int. Cl.: H01H 13/12

(54) **Elektrischer Drucktastenschalter**
Electric push-buotton switch
Interrupteur éléctrique à bouton poussoir

(30) Priorität: 31.07.1999 DE 19936195
(43) Veröffentlichungstag der Anmeldung: 07.02.2001
(73) Patentinhaber: Delphi Technologies Inc., Troy, MI 48007 (US)
(72) Erfinder: Beisiegel, Michael, 55566 Bad Sobernheim (DE); Hartmann, Andreas, 55128 Gonsenheim (DE)
(74) Vertreter: Becker, Bernd, Dipl.-Ing.

(56) Entgegenhaltungen:
- EP-A- 0 789 927
- DE-U- 9 110 485

## Beschreibung

Die Erfindung bezieht sich auf einen elektrischen Drucktastenschalter mit einer mit einem Betätigungsansatz verbundenen Taste und mit mindestens einem in einem Gehäuse mit Anschlußkontakten angeordneten Kontakt aus einer Kontaktbahn und einer Kontaktfeder, wobei die Kontaktfeder sowie die Kontaktbahn parallel zur Betätigungsrichtung der Taste ausgerichtet sind.

Aus der EP-B-0 789 927 ist ein elektrischer Tastschalter gemäß Oberbegriff von Patentanspruch 1 mit einer um eine außermittige Achse betätigbaren Taste bekannt, die eine die Betätigung übertragende Lasche trägt und mit einer in einem Anschlußkontakt tragenden Gehäuse angeordneten, eine freigestanzte Kontaktzuge aufweisenden Kontaktfeder versehen ist. Die Lasche der Taste wirkt auf ein annähernd parallel zur Betätigungsrichtung der Taste ausgerichtetes, federnd eingespanntes und verschwenkbares Schaltglied, wobei der Drehpunkt des Schaltgliedes entgegengesetzt der Achse der Taste liegt, und das Schaltglied einen Nocken trägt, der die Kontaktzunge der parallel zur Betätigungsrichtung der Taste eingespannten Kontaktfeder beaufschlagt. Damit der Nocken des Schaltgliedes die Kontaktzunge beaufschlagen kann, ist eine relativ aufwendige Lagerung des Schaltgliedes notwendig, wobei die Lagerung federbelastet ausgeführt ist und eine Rückstellbewegung der Taste nach der Beaufschlagung bewirkt.

Im weiteren offenbart das DE-U-71 38 974 einen elektrischen Tastschalter mit einer innerhalb eines Schaltergehäuses auf einer Kontaktschiene gelagerten Kontaktwippe und einem um eine Achse betätigbaren Tastglied. Die Lager für die Drehachse des Tastgliedes sind außermittig oberhalb und seitlich von der Kontaktschiene angeordnet und das Tastglied weist eine Nase auf, die auf eine federnde, aus der Kontaktwippe freigeschnittene Zunge der Kontaktwippe einwirkt.

Des weiteren zeigt die DE-C-34 21 021 einen elektrischen Tastschalter mit einer Betätigungswippe, an der zwei symmetrische federelastische Schenkel angeformt sind, zwischen denen ein Nocken befestigt ist, der wechselweise in zwei Vertiefungen einer Kontaktfeder stößt, wodurch eine Schwenkung der Kontaktfeder in ihre entgegengesetzte Schaltstellung erfolgt. Die beiden Laschen sind federnd ausgeführt und auf ihren dem Nocken zugewandten Seiten derart ausgeformt, daß nach Beendigung der Betätigung der Nocken wieder in seine NullStellung zurückkehrt.

Ferner offenbart die DE-AS-21 48 804 einen Drucktastenschalter, bei dem eine Drucktaste bei Betätigung eine Schwenkbewegung um eine Achse ausführt und die Drehbewegung auf einen geradlinig bewegbaren Kontaktschieber übertragbar ist. Ein hebelartiger Tastenkopf ist einstückig aus Kunststoff mit zwei angelenkten und am jeweils freien Ende einschnappbaren Fußteilen hergestellt. Hierbei ist das eine Fußteil mit dem Chassis und das andere Fußteil mit einem Antriebsteil des Kontaktschiebers verbindbar.

Die vorgenannten Tastschalter weisen alle eine relativ aufwendige Schaltmechanik zur Umlenkung der Betätigungsrichtung der Taste in die Beaufschlagungsrichtung einer entsprechenden Kontaktfeder auf.

Überdies sind Drucktastenschalter bekannt, an deren Taste ein Betätigungsansatz zur Beaufschlagung eines Schaltkontaktes vorgesehen ist. Bei einem solchen Drucktastenschalter ist der Schaltkontakt als Mikroschalter ausgeführt und auf einer senkrecht zur Betätigungsrichtung der Taste ausgerichteten Leiterplatte angeordnet. Wegen der notwendigen Ausrichtung der Leiterplatte weist der Drucktastenschalter einen relativ großen Querschnitt auf.

Es ist Aufgabe der Erfindung, einen elektrischen Drucktastenschalter der eingangs genannten Art zu schaffen, der kompakt sowie robust aufgebaut und bei hoher Funktionssicherheit kostengünstig herzustellen ist.

Erfindungsgemäß wird die Aufgabe dadurch gelöst, daß dem Betätigungsansatz der Taste eine Zwangsführung zugeordnet ist, die bei einer Betätigung der Taste eine Beaufschlagung der Kontaktfeder durch den Betätigungsansatz und damit ein Schließen des Kontaktes bewirkt.

Aufgrund dieser Maßnahmen wird ein störungsunanfälliger Drucktastenschalter zur Verfügung gestellt, der sich aufgrund der äußerst einfachen Schaltmechanik kostengünstig fertigen läßt. Eine Umlenkung der Betätigungsrichtung der Taste mitsamt dem zugeordneten Betätigungsansatz zur Beaufschlagung der Kontaktfeder erfolgt lediglich durch die Zwangsführung des Betätigungsansatzes. Die Zwangsführung stellt das Schließen des Kontaktes sicher, indem der Betätigungsansatz beim Niederdrücken der Taste elastisch in Richtung der Kontaktfeder verformt wird.

Bei einer vorteilhaften Ausgestaltung der Erfindung sind die Kontaktfeder und die Kontaktbahn Kontaktelemente eines gemeinsamen Stanzgitters, deren freie Enden sich überlappen und deren feste Enden nebeneinander angeordnet sind. Bevorzugt sind die Kontaktfeder und die Kontaktbahn im wesentlichen parallel zueinander angeordnet. Zweckmäßigerweise ist die Kontaktfeder im Bereich ihres festen Endes mit einer in Richtung des Betätigungsansatzes weisenden U-förmigen Abwinklung versehen. Das mittels entsprechender Stanz- und Umformtechnik hergestellte Stanzgitter umfaßt somit sowohl die Kontaktfeder als auch die Kontaktbahn. Die U-förmige Abwinklung der Kontaktfeder bewirkt eine Verkürzung der gestreckten Länge sowie eine geringe Abwinklung derselben, wodurch sich das freie Ende der Kontaktfeder in einem Bereich oberhalb der zugeordneten Kontaktbahn befindet. Die Ausbildung der Kontaktbahn und der Kontaktfeder in einem Stanzgitter stellt eine relativ einfache Handhabung dieser Kontaktelemente während der Produktion des Drucktastenschalters sicher.

Zur Integration einer Beleuchtung in dem Drucktastenschalter sind bevorzugt der Kontaktbahn des Kontaktes weitere Kontaktbahnen des Stanzgitters zur Beaufschlagung von Leuchtdioden zugeordnet. Hierbei dient eine Leuchtdiode als Such- und Funktionsbeleuchtung und eine weitere Leuchtdiode zeigt die Aktivierung einer Diebstahlwarnanlage eines Kraftfahrzeuges an.

Um die Anzahl der Bauteile des Drucktastenschalters gering zu halten und die Anschlußkontakte zu schützen, sind zweckmäßigerweise die Anschlußkontakte einstückig mit dem Stanzgitter ausgeformt und von einem Schutzkragen umgeben.

Nach einer weiteren Ausgestaltung der Erfindung ist das Stanzgitter zumindest teilweise in einen mittig an einem Boden des Gehäuses senkrecht angeformten Steg eingelassen. Das Stanzgitter wird im Kunststoff-Spritzgußverfahren umspritzt, wobei gleichzeitig der Steg mitsamt dem Boden ausgeformt werden.

Zur Realisierung einer zweckdienlichen Führung der Taste, ist der Steg verschiebbar in gegenüberliegende Führungsnuten eines mit der Taste verbundenen Kragens eingesetzt.

Bei einer Weiterbildung des Erfindungsgedankens trägt der Kragen auf seiner Innenseite den Betätigungsansatz, der im wesentlichen L-förmig ausgebildet ist, wobei die Stirnseite des kurzen Schenkels an der Innenseite des Kragens angeformt ist und die Stirnseite des langen Schenkels einen Schaltnocken zur Beaufschlagung der Kontaktfeder trägt. Hierdurch ist die elastische Verformung des Betätigungsansatzes bei einer Betätigung der Taste zur Beaufschlagung der Kontaktfeder sichergestellt, wobei der Schaltnocken für eine hinreichende Auflagefläche auf der Kontaktfeder sorgt.

Um eine Beschädigung des Drucktastenschalters durch die Einwirkung einer relativ großen Betätigungskraft zu verhindern und gleichzeitig den Schaltweg zu begrenzen, weist bevorzugt der Steg an seinen Schmalseiten gegenüberliegende Anschläge für den Kragen der Taste auf. Wenn der Kragen an den Anschlägen des Steges anliegt, ist das untere Ende des Schaltweges erreicht.

In einer weiteren Ausgestaltung der Erfindung weist der Steg auf der Seite, auf der die Kontaktfeder angeordnet ist, die Zwangsführung für den Betätigungsansatz auf, die gegenüberliegende sowie zueinander beabstandete L-förmige Führungsansätze umfaßt, wobei die Stirnseiten der langen Schenkel auf dem Steg festgelegt sind und die mit Abschrägungen versehenen kurzen Schenkel den Betätigungsansatz umgreifen und zwangsführen. Zweckmäßigerweise umgreifen die Führungsansätze den am freien Ende des Betätigungsansatzes angeformten Schaltnocken, der auf der Kontaktfeder zur Anlage kommt. Somit zeichnet sich die Zwangsführung durch eine einfache Bauweise aus und ist einstückig mit dem Steg ausformbar.

Zur Erzeugung eines taktil erfassbaren Schaltgefühls, ist vorzugsweise auf der den Führungsansätzen gegenüberliegenden Seite des Steges eine Erhöhung ausgeformt, die mit einem am Kragen der Taste angeformten Klipsarm zusammenwirkt. Wenn die Stirnseite des Klipsarmes an der Erhöhung zur Anlage kommt, ist es erforderlich, die Betätigungskraft geringfügig zu erhöhen, um den Klipsarm elastisch zu verformen und auf die Erhöhung zu bewegen. Diese Erhöhung der auf die Taste wirkenden Betätigungskraft ist taktil wahrnehmbar.

Alternativ hierzu ist die Kontaktfeder im Wirkbereich des Betätigungsansatzes mit einer Querrille oder einer punktuellen Erhöhung versehen. Die Querrille bzw. die punktuelle Erhöhung stellen einen Widerstand für den Betätigungsansatz dar, der bei einer Betätigung der Taste zu überwinden ist und ebenfalls als Schaltschwelle taktil wahrnehmbar ist.

Um eine geführte geradlinige Bewegung der Taste mitsamt dem Kragen innerhalb des Gehäuses sicherzustellen, weist der Kragen der Taste umfangsseitige Stege auf, die in korrespondierenden Nuten des Gehäuses geführt sind. Die Stege sind als Einbaucodierung ausgebildet, weshalb Montagefehler aufgrund eines falschen Einsetzens des Kragens in das Gehäuse ausgeschlossen sind.

Zweckmäßigerweise weist der Kragen der Taste an der dem Boden zugewandten Stirnseite eine Nase zur Aufnahme einer Druckfeder auf, deren eines Ende sich an der zugeordneten Stirnseite des Kragens und deren anderes Ende sich am Boden abstützt. Diese Druckfeder unterstützt die Rückstellwirkung der Kontaktfeder. Sie ist jedoch nicht zwingend erforderlich.

Es versteht sich, daß die vorstehend genannten und nachstehend noch zu erläuternden Merkmale nicht nur in der jeweils angegebenen Kombination, sondern auch in anderen Kombinationen verwendbar sind, ohne den Rahmen der vorliegenden Erfindung zu verlassen.

Die Erfindung wird im folgenden anhand eines Ausführungsbeispieles unter Bezugnahme auf die zugehörigen Zeichnungen näher erläutert. Es zeigen:
- Fig.1: eine Seitenansicht eines erfindungsgemäßen Drucktastenschalters,
- Fig.2: eine Ansicht auf die Darstellung nach Fig. 1 in Richtung des Pfeils II,
- Fig.3: einen vergrößerten Schnitt durch die Darstellung nach Fig. 1 gemäß der Linie III-III,
- Fig.4: eine vergrößerte Darstellung einer Einzelheit IV nach Fig. 3 und
- Fig.5: eine um 90° gedrehte Einzeldarstellung des Stanzgitters nach Fig. 3 im verkleinerten Maßstab.

Der als Warnlichtschalter ausgebildete Drucktastenschalter 1 umfaßt eine Taste 2, deren Oberfläche mit einem hinterleuchtbaren Symbol 3 versehen ist und die an ihrer Unterseite einen Kragen 4 trägt. Der Kragen 4 ist in eine Aussparung der Taste 2 eingesetzt und mittels umfangsseitiger Noppen 5 in korrespondierenden Bohrungen 6 der Taste 2 festgelegt. Ein Gehäuse 7 mit seitlichen Klipsarmen 8 zur Befestigung in einer entsprechenden Einbauöffnung eines Kraftfahrzeuges umgibt den Kragen 4, wobei dieser gegenüberliegende Stege 9 aufweist, die in zugeordnete Nuten des Gehäuses 7 eingesetzt sind. Die auf gegenüberliegenden Seitenflächen des Kragens 4 ausgeformten Stege 9 sind unterschiedlich bemessen, weshalb das korrekte Fügen des Kragens 4 und des Gehäuses 7 sichergestellt ist. Das Gehäuse 7 ist auf der der Taste 2 gegenüberliegenden Seite durch einen Boden 10 verschlossen, der in Klipsöffnungen 11 des Gehäuses 7 eingreifende Klipsnasen 12 aufweist. An dem Boden 10 befindet sich ein Anschlußkontakte 13 umgebender Schutzkragen 14.

Auf dem Boden 10 ist senkrecht zu diesem ein Steg 15 ausgebildet, der sich in den Kragen 4 der Taste 2 erstreckt und dort in gegenüberliegende Führungsnuten 16 verschiebbar eingesetzt ist. In den Steg 15 ist ein Stanzgitter 45 eingeformt, das parallel zueinander angeordnete Kontaktbahnen 17, 18, 19, 20 sowie eine der Kontaktbahn 18 zugeordnete Kontaktfeder 21 umfaßt. Die Kontaktbahnen 17, 18, 19, 20 und die Kontaktfeder 21 sind parallel zur Betätigungsrichtung der Taste 2 ausgerichtet und weisen jeweils einen Anschlußkontakt 13 auf. Die Kontaktfeder 21 ist mit einer U-förmigen Abwinklung 22 versehen, die aus der gestreckten Länge der Kontaktfeder 21 eine Verschiebung des freien Endes 23 bewirkt, wonach das freie Ende 23 oberhalb der Kontaktbahn 18 zu liegen kommt. Ferner unterstützt die U-förmige Abwinklung 22 die Federwirkung der Kontaktfeder 21.

An jeweils zwei der Kontaktbahnen 17, 18, 19, 20 ist eine Leuchtdiode 24, 25 angeschlossen, wobei die eine Leuchtdiode 24 bei eingeschalteter Diebstahlwarnanlage eines Kraftfahrzeuges leuchtet und die andere Leuchtdiode 25 als Such- und Funktionsbeleuchtung für den Drucktastenschalter 1 dient. Um die Handhabung des Bodens 11 mitsamt den Leuchtdioden 24, 25 vor deren Befestigung an den zugeordneten Kontaktbahnen 17, 18, 19, 20 zu erleichtern, weist der Steg 15 eine Klemmeinrichtung 26 für die Anschlußkontakte 27 der Leuchtdioden 24, 25 auf.

Dem Steg 15 ist eine Zwangsführung 28 für einen endseitig einen Schaltnocken 29 aufweisenden Betätigungsansatz 30 des Kragens 4 der Taste 2 zugeordnet, die zwei L-förmige Führungsansätze 31 umfaßt. Die Führungsansätze 30 sind gegenüberliegend und die Kontaktfeder 21 zwischen sich aufnehmend jeweils mit der Stirnseite 32 ihres langen Schenkels 33 auf dem Steg 15 festgelegt. Die kurzen Schenkel 34 der Führungsansätze 30 sind mit Abschrägungen 35 versehen und umgreifen den Schaltnocken 29 des Betätigungsansatzes 30.

Der Betätigungsansatz 30 ist im wesentlichen L-förmig ausgebildet und mit der Stirnseite 36 des kurzen Schenkels 37 an der Innenseite 38 des Kragens 4 angeformt. Die Stirnseite 39 des langen Schenkels 40 des Betätigungsansatzes 30 trägt den Schaltnocken 29, wobei der lange Schenkel 40 annähernd parallel zu der Innenseite 38 des Kragens 4 ausgerichtet ist.

Bei einer Betätigung der Taste 2 in Richtung des Pfeiles 44 erfolgt eine gleichgerichtete Bewegung des Kragens 4 auf dem Steg 15 innerhalb des Gehäuses 7 und der Betätigungsansatz 30 gleitet innerhalb der Zwangsführung 28, wobei der Schaltnocken 29 stets auf der Kontaktfeder 21 aufliegt. Aufgrund der Abschrägungen 35 der Führungsansätze 31 erfährt der Betätigungsansatz 30 eine elastische Verformung in Richtung der Kontaktfeder 21 und drückt diese gegen die zugeordnete Kontaktbahn 18, woraufhin ein Kontakt 41 geschlossen wird. Nach dem Loslassen der Taste 2 erfolgt aufgrund der Federwirkung der Kontaktfeder 21 eine Rückstellbewegung des Betätigungsansatzes 30 mitsamt dem Kragen 4 und der Taste 2. Um diese Rückstellbewegung zu verstärken, ist zwischen der unteren Stirnseite des Kragens 4 und dem Boden 10 eine Druckfeder 42 angeordnet, die auf einer an dieser Stirnseite des Kragens 4 angeformten Nase 43 gehaltert ist.

### Bezugszeichenliste

- 1.: Taste
- 2.: Symbol
- 3.: Kragen
- 4.: Noppen
- 5.: Bohrung
- 6.: Gehäuse
- 7.: Klipsarm
- 8.: Steg
- 9.: Boden
- 10.: Klipsöffnung
- 11.: Klipsnase
- 12.: Anschlußkontakt
- 13.: Schutzkragen
- 14.: Steg
- 15.: Führungsnut
- 16.: Kontaktbahn
- 17.: Kontaktbahn
- 18.: Kontaktbahn
- 19.: Kontaktbahn
- 20.: Kontaktfeder
- 21.: U-förmige Abwinklung
- 22.: freies Ende
- 23.: Leuchtdiode
- 24.: Leuchtdiode
- 25.: Klemmeinrichtung
- 26.: Anschlußkontakt
- 27.: Zwangsführung
- 28.: Schaltnocken
- 29.: Betätigungsansatz
- 30.: Führungsansatz
- 31.: Stirnseite
- 32.: langer Schenkel
- 33.: kurzer Schenkel
- 34.: Abschrägung
- 35.: Stirnseite
- 36.: kurzer Schenkel
- 37.: Innenseite
- 38.: Stirnseite
- 39.: langer Schenkel
- 40.: Kontakt
- 41.: Druckfeder
- 42.: Nase
- 43.: Pfeil
- 44.: Stanzgitter

## Patentansprüche

1. Elektrischer Drucktastenschalter mit einer mit einem Betätigungsansatz (30) verbundenen Taste (2) und mit mindestens einem in einem Gehäuse (7) mit Anschlußkontakten (13) angeordneten Kontakt (41) aus einer Kontaktbahn (18) und einer Kontaktfeder (21), wobei die Kontaktfeder (21) sowie die Kontaktbahn (18) parallel zur Betätigungsrichtung der Taste (2) ausgerichtet sind, **dadurch gekennzeichnet, daß** dem Betätigungsansatz (30) der Taste (2) eine Zwangsführung (28) zugeordnet ist, die bei einer Betätigung der Taste (2) eine Beaufschlagung der Kontaktfeder (21) durch den Betätigungsansatz (30) und damit ein Schließen des Kontaktes (41) bewirkt.

2. Elektrischer Drucktastenschalter nach Anspruch 1, **dadurch gekennzeichnet, daß** die Kontaktfeder (21) und die Kontaktbahn (18) Kontaktelemente eines gemeinsamen Stanzgitters (45) sind, deren freie Enden (23) sich überlappen und deren feste Enden nebeneinander angeordnet sind.

3. Elektrischer Drucktastenschalter nach Anspruch 1 oder 2, **dadurch gekennzeichnet, daß** die Kontaktfeder (21) und die Kontaktbahn (18) im wesentlichen parallel zueinander angeordnet sind.

4. Elektrischer Drucktastenschalter nach einem der Ansprüche **1** bis 3, **dadurch gekennzeichnet, daß** die Kontaktfeder (21) im Bereich ihres festen Endes mit einer in Richtung des Betätigungsansatzes (30) weisenden U-förmigen Abwinklung (22) versehen ist.

5. Elektrischer Drucktastenschalter nach einem der Ansprüche 1 bis 4, **dadurch gekennzeichnet, daß** der Kontaktbahn (18) des Kontaktes (41) weitere Kontaktbahnen (17, 19, 20) des Stanzgitters (45) zur Beaufschlagung von Leuchtdioden (24, 25) zugeordnet sind.

6. Elektrischer Drucktastenschalter nach Anspruch 1, **dadurch gekennzeichnet, daß** die Anschlußkontakte (13) einstückig mit dem Stanzgitter (45) ausgeformt und von einem Schutzkragen (14) umgeben sind.

7. Elektrischer Drucktastenschalter nach einem der Ansprüche 1 bis 6, **dadurch gekennzeichnet, daß** das Stanzgitter (45) zumindest teilweise in einen mittig an einem Boden (10) des Gehäuses (7) senkrecht angeformten Steg (15) eingelassen ist.

8. Elektrischer Drucktastenschalter nach Anspruch 7, **dadurch gekennzeichnet, daß** der Steg (15) verschiebbar in gegenüberliegende Führungsnuten (16) eines mit der Taste (2) verbundenen Kragens (4) eingesetzt ist.

9. Elektrischer Drucktastenschalter nach Anspruch 8, **dadurch gekennzeichnet, daß** der Kragen (4) auf seiner Innenseite (38) den Betätigungsansatz (30) trägt, der im wesentlichen L-förmig ausgebildet ist, wobei die Stirnseite (36) des kurzen Schenkels (37) an der Innenseite (38) des Kragens (4) angeformt ist und die Stirnseite (39) des langen Schenkels (40) einen Schaltnocken (29) zur Beaufschlagung der Kontaktfeder (21) trägt.

10. Elektrischer Drucktastenschalter nach Anspruch 7 oder 8, **dadurch gekennzeichnet, daß** der Steg (15) an seinen Schmalseiten gegenüberliegende Anschläge für den Kragen (4) der Taste (2) aufweist.

11. Elektrischer Drucktastenschalter nach einem der Ansprüche 7 bis 10, **dadurch gekennzeichnet, daß** der Steg (15) auf der Seite, auf der die Kontaktfeder (21) angeordnet ist, die Zwangsführung (28) für den Betätigungsansatz (30) aufweist, die gegenüberliegende sowie zueinander beabstandete L-förmige Führungsansätze (31) umfaßt, wobei die Stirnseiten (32) der langen Schenkel (33) auf dem Steg (15) festgelegt sind und die mit Abschrägungen (35) versehenen kurzen Schenkel (34) den Betätigungsansatz (30) umgreifen und zwangsführen.

12. Elektrischer Drucktastenschalter nach Anspruch 11, **dadurch gekennzeichnet, daß** die Führungsansätze (31) den am freien Ende des Betätigungsansatzes (30) angeformten Schaltnocken (29) umgreifen, der auf der Kontaktfeder (21) zur Anlage kommt.

13. Elektrischer Drucktastenschalter nach Anspruch 11, **dadurch gekennzeichnet, daß** auf der den Führungsansätzen (31) gegenüberliegenden Seite des Steges (15) eine Erhöhung ausgeformt ist, die mit einem am Kragen (4) der Taste (2) angeformten Klipsarm zusammenwirkt.

14. Elektrischer Drucktastenschalter nach einem der Ansprüche 1 bis 13, **dadurch gekennzeichnet, daß** die Kontaktfeder (21) im Wirkbereich des Betätigungsansatzes (30) mit einer Querrille oder einer punktuellen Erhöhung versehen ist.

15. Elektrischer Drucktastenschalter nach einem der Ansprüche 1 bis 14, **dadurch gekennzeichnet, daß** der Kragen (4) der Taste (2) umfangsseitige Stege (9) aufweist, die in korrespondierenden Nuten des Gehäuses (7) geführt sind.

16. Elektrischer Drucktastenschalter nach einem der Ansprüche 1 bis 15, **dadurch gekennzeichnet, daß** der Kragen (4) der Taste (2) an der dem Boden (10) zugewandten Stirnseite eine Nase (43) zur Aufnahme einer Druckfeder (42) aufweist, deren eines Ende sich an der zugeordneten Stirnseite des Kragens (4) und deren anderes Ende sich am Boden (10) abstützt.

## Claims

1. Electrical push-button switch, having a push-button (2), which is connected to an actuating extension member (30), and having at least one contact (41), which is disposed in a housing (7) provided with connecting contacts (13) and is formed from a contact path (18) and a contact spring (21), the contact spring (21) and the contact path (18) being orientated parallel to the actuating direction of the push-button (2), **characterised in that** the actuating extension member (30) of the push-button (2) has associated therewith a forcible guide means (28) which, when the push-button (2) is actuated, causes the contact spring (21) to be acted upon by the actuating extension member (30) and, in consequence, causes the contact (41) to close.

2. Electrical push-button switch according to claim 1, **characterised in that** the contact spring (21) and the contact path (18) are contact elements of a common stamped blank (45), the free ends (23) of which elements overlap one another, and the fixed ends of which elements are disposed adjacent one another.

3. Electrical push-button switch according to claim 1 or 2, **characterised in that** the contact spring (21) and the contact path (18) are disposed substantially parallel to each other.

4. Electrical push-button switch according to one of claims 1 to 3, **characterised in that**, in the region of its fixed end, the contact spring (21) is provided with a U-shaped angular portion (22), which points in the direction of the actuating extension member (30).

5. Electrical push-button switch according to one of claims 1 to 4, **characterised in that** the contact path (18) of the contact (41) has associated therewith additional contact paths (17, 19, 20) of the stamped blank (45) to act on the actuation of light-emitting diodes (24, 25).

6. Electrical push-button switch according to claim 1, **characterised in that** the connecting contacts (13) are formed integrally with the stamped blank (45) and are surrounded by a protective collar (14).

7. Electrical push-button switch according to one of claims 1 to 6, **characterised in that** the stamped blank (45) is at least partially inserted into a web (15), which is provided vertically and centrally on a base (10) of the housing (7).

8. Electrical push-button switch according to claim 7, **characterised in that** the web (15) is displaceably inserted into oppositely situated guide grooves (16) in a collar (4) connected to the push-button (2).

9. Electrical push-button switch according to claim 8, **characterised in that**, on its inner side (38), the collar (4) carries the actuating extension member (30) which has a substantially L-shaped configuration, the end face (36) of the short portion (37) being provided on the inner side (38) of the collar (4), and the end face (39) of the long portion (40) carrying a switching cam (29) for acting on the actuation of the contact spring (21).

10. Electrical push-button switch according to claim 7 or 8, **characterised in that**, on its narrow sides, the web (15) has oppositely situated stop members for the collar (4) of the push-button (2).

11. Electrical push-button switch according to one of claims 7 to 10, **characterised in that**, on the side on which the contact spring (21) is disposed, the web (15) has the forcible guide means (28) for the actuating extension member (30), which guide means includes oppositely situated L-shaped guide extension members (31), which are spaced from one another, the end faces (32) of the long portions (33) being secured on the web (15), and the short portions (34), provided with tapered portions (35), surround and forcibly guide the actuating extension member (30).

12. Electrical push-button switch according to claim 11, **characterised in that** the guide extension members (31) surround the switching cam (29), which is provided on the free end of the actuating extension member (30) and comes to abut on the contact spring (21).

13. Electrical push-button switch according to claim 11, **characterised in that** a raised portion is formed on the side of the web (15) situated opposite the guide extension members (31), and it cooperates with a clip-in arm provided on the collar (4) of the push-button (2).

14. Electrical push-button switch according to one of claims 1 to 13, **characterised in that**, within the operating range of the actuating extension member (30), the contact spring (21) is provided with a transverse notch or a separate raised portion.

15. Electrical push-button switch according to one of claims 1 to 14, **characterised in that** the collar (4) of the push-button (2) has circumferential webs (9) which are guided in corresponding grooves in the housing (7).

16. Electrical push-button switch according to one of claims 1 to 15, **characterised in that**, on the end face facing the base (10), the collar (4) of the push-button (2) has a projection member (43) for the accommodation of a compression spring (42), one end of said spring being supported on the associated end face of the collar (4), and the other end of said spring being supported on the base (10).

## Revendications

1. Interrupteur électrique à touche de pression comportant une touche (2) qui est reliée à une pièce de manoeuvre (30) et, disposées dans un boîtier (7), au moins un contact (41) associé à des contacts de connexion (13) constitués par une piste de contact (18) et un contact ressort (21), dans lequel le contact ressort (21) ainsi que la piste de contact (18) s'étendent parallèlement à la direction de manoeuvre de la touche (2), **caractérisé en ce que** la pièce de manoeuvre (30) de la touche (2) est associée à un guide obligatoire (28) qui, lorsqu'on manoeuvre la touche (2) opère un soulèvement du contact ressort (21) par l'intermédiaire de la pièce de manoeuvre et de ce fait une fermeture du contact (41).

2. Interrupteur électrique à touche de pression selon la revendication 1, **caractérisé en ce que** le contact ressort (21) et la piste de contact (18) forment des éléments de contact d'une même grille estampée (45), dont les extrémités libres (23) se recouvrent et les extrémités rigides sont reliées les unes aux autres.

3. Interrupteur électrique à touche de pression selon l'une des revendications 1 ou 2, **caractérisé en ce que** le contact ressort (21) et la piste de contact (18) sont disposés sensiblement parallèlement l'un à l'autre.

4. Interrupteur électrique à touche de pression selon l'une des revendications 1 à 3, **caractérisé en ce que** le contact ressort (21) est pourvu dans la zone des extrémités rigides et dans la direction de la pièce de manoeuvre (30) d'un coude (22) en forme de U.

5. Interrupteur électrique à touche de pression selon l'une des revendications 1 à 4, **caractérisé en ce que** la piste de contact (18) du contact (41) est associée à d'autres pistes de contact (17, 19, 20) de la grille estampée (45) pour l'allumage de diodes luminescentes (24, 25).

6. Interrupteur électrique à touche de pression selon la revendication 1, **caractérisé en ce que** les contacts de connexion (13) sont formés d'une seule pièce avec la grille estampée (45) et sont entourés par un col de protection (14).

7. Interrupteur électrique à touche de pression selon l'une des revendications 1 à 6, **caractérisé en ce que** la grille estampée (45) est au moins en partie enrobée dans une patte (15) formée perpendiculairement à un fond (10) du boîtier (7).

8. Interrupteur électrique à touche de pression selon la revendication 7, **caractérisé en ce que** la patte (15) est engagée de façon coulissante dans une gorge de guidage opposée (16) réalisée dans un col (4) relié à la touche (2).

9. Interrupteur électrique à touche de pression selon la revendication 8, **caractérisé en ce que** le col (4) porte sur son côté intérieur (38) la pièce de manoeuvre (30), qui est réalisée sensiblement en forme de L, dans laquelle le côté frontal (36) de l'aile courte (37) est formé sur le côté intérieur (38) du col (4) et le côté frontal (39) de l'aile longue (40) porte une came (29) de commutation pour soulever le contact ressort (21).

10. Interrupteur électrique à touche de pression selon l'une des revendications 7 ou 8, **caractérisé en ce que** la patte (15) comporte sur son côté le plus étroit des appuis opposés pour le col (4) de la touche (2).

11. Interrupteur électrique à touche de pression selon l'une des revendications 7 à 10, **caractérisé en ce que** la patte (15) comporte sur son côté sur lequel est disposé le contact ressort (21) le guide obligatoire (28) pour la pièce de manoeuvre (30) qui comprend des éléments de guidage (31) opposés et espacés l'un de l'autre en forme de L, de sorte que les côtés frontaux (32) de l'aile longue (33) sont en appui contre la patte (15) et l'aile courte (34) comporte des chanfreins (35) et sont en prise avec la pièce de manoeuvre (30) et guident celle-ci.

12. Interrupteur électrique à touche de pression selon la revendication 11, **caractérisé en ce que** les éléments de guidage (31) qui sont en prise avec la came de commutation (29) réalisée sur l'extrémité libre de la pièce de manoeuvre (30) viennent en contact avec le contact ressort (21).

13. Interrupteur électrique à touche de pression selon la revendication 11, **caractérisé en ce que** sur le côté opposé de la patte (15) par rapport aux éléments de guidage (31) est réalisée une saillie qui coopère avec un bras d'encliquetage réalisé sur le col (4) de la touche (2).

14. Interrupteur électrique à touche de pression selon l'une des revendications 1 à 13, **caractérisé en ce que** le contact ressort (21) présente dans la zone d'action de la pièce de manoeuvre (30) une rainure transversale ou une protubérance ponctuelle.

15. Interrupteur électrique à touche de pression selon l'une des revendications 1 à 14, **caractérisé en ce que** le col (4) de la touche (2) présente sur le côté de son pourtour des doigts (9) qui sont engagés dans des rainures correspondantes du boîtier (7).

16. Interrupteur électrique à touche de pression selon l'une des revendications 1 à 15, **caractérisé en ce que** le col (4) de la touche (2) comporte sur son côté opposé au fond (10) un nez (43) pour recevoir un ressort de pression (42) dont l'une des extrémités prend appui sur le côté frontal adjacent du col (4) et dont l'autre extrémité prend appui sur le fond (10).
